# DEMANDE DE BREVET EUROPEEN

(11) **EP 2 148 131 A1**
(43) Date de publication de la demande: **27.01.2010**
(21) Numéro de dépôt: 09165064.8
(22) Date de dépôt: 09.07.2009
(51) Int. Cl.: F21V 7/00, F21S 8/12, F21Y 101/02

(54) **Module d'éclairage ou de signalisation d'aspect tridimensionnel amélioré**

(30) Priorité: 21.07.2008 FR 0804151
(71) Demandeur: Valeo Vision, 93012 Bobigny Cedex (FR)
(72) Inventeur: Goncalves, Whilk, 75013, Paris (FR); Dos Reis, Otavio-Henrique, 06093-090, Osasco (BR)

(57) **Abrégé**

L'invention concerne un module d'éclairage ou de signalisation pour l'émission d'un faisceau d'éclairage ou de signalisation selon une direction principale, du type comprenant une source lumineuse (11), un miroir récupérateur de flux lumineux comportant un ensemble de pavés réflecteurs (20ᵢ), la surface réfléchissante de chaque pavé réflecteur (20ᵢ) étant constitué d'une portion de première conique à deux foyers dont un premier foyer est situé sur la source lumineuse (11) et dont un second foyer (Fᵢ) est situé par rapport au pavé réflecteur (20ᵢ) dans une direction spécifique par rapport à la direction principale, chaque pavé réflecteur (20ᵢ) formant une image (Fᵢ) de la source lumineuse (11).

Selon l'invention, la surface d'au moins un pavé réflecteur (20ᵢ) comporte au moins une fraction de deuxième conique à deux foyers (20_{i,j}) dont un premier foyer est situé sur la source lumineuse (11) et dont un second foyer (F_{i,j}) est situé à distance du second foyer (Fᵢ) de la première conique à deux foyers.

Application aux véhicules automobiles.

## Description

### Domaine de l'invention

La présente invention concerne un module d'éclairage ou de signalisation, en particulier pour véhicule automobile, qui présente un aspect tridimensionnel amélioré lorsqu'il est allumé.

L'invention trouve notamment des applications dans le domaine des véhicules automobiles, comme, par exemple, les deux-roues motorisés, les voitures particulières, les utilitaires légers ou les véhicules poids lourds.

### État de la technique

On connaît du document FR 2 627 256 un feu de signalisation qui comprend essentiellement une lampe munie d'un filament, un réflecteur arrière et un élément déviateur transparent placé en avant de la lampe. Le réflecteur arrière, en coopération avec la source lumineuse réelle, est conçu pour créer, sur une ligne essentiellement horizontale et, perpendiculaire à la direction générale d'émission ou axe optique x-x, une pluralité de sources lumineuses, appelées virtuelles dans ce document, réparties de manière équidistante sur cette ligne. A cet effet, le réflecteur arrière est subdivisé en une pluralité de sections qui présentent la forme d'ellipsoïdes dont le premier foyer est situé sur le filament et dont le second foyer est situé à l'emplacement des sources virtuelles. L'élément déviateur transparent disposé en avant des sources a une section verticale essentiellement constante, à laquelle est associé un point focal et conçue pour dévier les rayons lumineux provenant dudit point focal verticalement pour qu'ils se propagent sensiblement parallèlement à un plan horizontal, cet élément étant obtenu par un déplacement de ladite section tel que le point focal suit sensiblement la ligne des sources.

Une telle disposition a pour but de réaliser un feu de signalisation de largeur grande par rapport à sa hauteur, comme par exemple un troisième feu de stop en position centrale surélevée. L'élément déviateur disposé en avant des sources lumineuses a pour fonction d'agir sur l'angle de site des rayons divergeant à partir des sources lumineuses, pour le ramener à une valeur proche de zéro, tout en laissant pratiquement inchangé leur angle d'azimut.

De plus, le réflecteur est conçu pour que chaque source virtuelle émette des rayons lumineux vers l'avant sensiblement dans une même plage angulaire, dans un plan horizontal médian, de manière à ce que l'ensemble de la plage éclairante du feu garde un aspect homogène d'où qu'il soit observé dans cette plage angulaire.

Il en résulte que le feu connu par ce document présente une plage éclairée homogène, dans laquelle on ne distingue plus les sources lumineuses, et avec laquelle il n'est pas possible d'obtenir des effets esthétiques particuliers.

On connaît par ailleurs du document EP 0 678 703 un feu pour véhicule qui comprend une source lumineuse coopérant avec un réflecteur, le feu étant conçu pour donner l'effet d'une multitude de sources lumineuses ponctuelles ou pratiquement ponctuelles. Selon ce document, le réflecteur comprend une pluralité d'éléments réfléchissants lenticulaires dont chacun est pourvu d'une surface réfléchissante convexe ou concave répartie de façon fondamentalement uniforme sur la surface du réflecteur. Les éléments réfléchissants sont disposés en lignes, parallèles horizontalement et verticalement, ou radiales par rapport à l'axe longitudinal du feu, ou ils occupent des secteurs circulaires prédéterminés sur des circonférences ou des portions de circonférences concentriques par rapport à la lampe.

Les éléments réfléchissants décrits par ce document ont des surfaces courbes, convexes ou concaves, dont les rayons de courbure en direction horizontale et verticale sont choisis indépendamment les uns des autres en fonction de l'effet lumineux désiré. Les éléments réfléchissants sont ainsi visibles à travers une glace de fermeture lisse, comme une pluralité conjuguée d'images lumineuses.

Une telle réalisation ne permet que très peu de libertés pour concevoir les éléments réfléchissants, de sorte que des effets esthétiques ou de style particuliers ne peuvent pas être obtenus. Ce document ne prévoit en effet que des dispositions matricielles ou circulaires pour les éléments réfléchissants. De plus, les éléments réfléchissants constituant la pluralité d'images obtenues restent localisés au niveau du réflecteur, de sorte qu'un observateur situé en dehors de l'axe d'émission du faisceau de signalisation ne perçoit qu'une partie seulement de la pluralité d'images. De plus, de manière à satisfaire les grilles photométriques exigées par la réglementation, les rangées d'éléments réfléchissants constituant le réflecteur doivent être orientées vers de directions prédéterminées, ce qui crée des zones d'ombres dans une vue frontale du feu.

On connaît également de US 6 244 731 un dispositif d'éclairage ou de signalisation composé d'une source lumineuse, d'un réflecteur composite, consistant en une pluralité de surfaces élémentaires réfléchissantes, et de lentilles asphériques correspondant à chacune des surfaces élémentaires réfléchissantes, et destiné à émettre un faisceau lumineux le long d'un axe optique.

La pluralité des surfaces élémentaires réfléchissantes est répartie en plusieurs familles. Chaque surface élémentaire réfléchissante est une portion d'ellipsoïde, dont un foyer est centré sur la source lumineuse, et dont le second foyer est situé sur une ligne passant par le premier foyer et inclinée sur l'axe optique. Les surfaces élémentaires réfléchissantes d'une même famille sont réparties de manière concentrique autour de l'axe optique, de manière à ne pas se recouvrir.

Les lentilles asphériques sont convergentes, et elles sont focalisées chacune sur un second foyer d'une surface élémentaire réfléchissante de manière à émettre des faisceaux lumineux parallèles dans la direction de l'axe optique.

Une telle conception a pour buts de procurer un nouveau style de dispositif d'éclairage ou de signalisation, avec une pluralité de lentilles visibles de l'extérieur de ce dispositif, de pouvoir maîtriser la distribution de lumière à l'intérieur du faisceau lumineux résultant de la superposition des faisceaux lumineux élémentaires, et de pouvoir choisir la surface éclairée apparente du dispositif. En effet, seules sont visibles les faces extérieures des lentilles asphériques.

### Exposé de l'invention

L'invention se place dans ce contexte et elle a pour but de remédier aux inconvénients des techniques exposées précédemment en proposant un module d'éclairage ou de signalisation, comportant une source lumineuse principale, mais dont l'aspect allumé soit celui d'un module comportant une pluralité de sources lumineuses apparentes, l'intensité de chacune des sources apparentes pouvant être ajustée à toute valeur prédéterminée, la position de chacune des sources apparentes pouvant également être choisie librement dans un espace à trois dimensions, de façon à pouvoir former des motifs prédéterminés, les sources apparentes devant être visibles sous des angles d'observation relativement importants, les sources apparentes ayant elles-mêmes un aspect bidimensionnel ou tridimensionnel, le flux lumineux de l'ensemble des sources apparentes répondant à la réglementation de la fonction d'éclairage ou de signalisation remplie par ce module d'éclairage ou de signalisation.

Dans ce but, la présente invention propose un module d'éclairage ou de signalisation pour l'émission d'un faisceau d'éclairage ou de signalisation selon une direction principale, du type comprenant une source lumineuse, un miroir récupérateur de flux lumineux comportant un ensemble de pavés réflecteurs, la surface réfléchissante de chaque pavé réflecteur étant constituée d'une portion de première conique à deux foyers dont un premier foyer est situé sur la source lumineuse et dont un second foyer est situé par rapport au pavé réflecteur dans une direction spécifique par rapport à la direction principale, chaque pavé réflecteur formant une image de la source lumineuse.

Selon l'invention, la surface d'au moins un pavé réflecteur comporte au moins une fraction de deuxième conique à deux foyers dont un premier foyer est situé sur la source lumineuse et dont un second foyer est situé à distance du second foyer de la première conique à deux foyers.

Selon d'autres caractéristiques de l'invention, considérées séparément ou en combinaison :
- les portions de premières coniques à deux foyers constituant les pavés réflecteurs sont des portions d'ellipsoïdes de révolution, les seconds foyers étant situés en avant du pavé réflecteur;
- les portions de premières coniques à deux foyers constituant les pavés réflecteurs sont des portions d'hyperboloïdes de révolution, les seconds foyers étant situés en arrière du pavé réflecteur;
- les seconds foyers de la première conique à deux foyers sont situés par rapport au pavé réflecteur dans une direction sensiblement parallèle à la direction principale;
- les seconds foyers de la première conique à deux foyers sont situés par rapport au pavé réflecteur dans une direction inclinée par rapport à la direction principale;
- les caractéristiques photométriques prédéterminées des seconds foyers de la première conique à deux foyers appartiennent au groupe comprenant l'angle solide dans lequel les rayons lumineux divergent à partir des seconds foyers, et la direction dans laquelle les rayons lumineux divergent à partir des seconds foyers de la première conique à deux foyers;
- les paramètres des portions de coniques à deux foyers constituant les pavés réflecteurs appartiennent au groupe comprenant l'angle solide ayant pour origine la source lumineuse et s'appuyant sur le contour des pavés réflecteurs, et les paramètres des équations définissant les portions de coniques à deux foyers;
- les seconds foyers de la première conique à deux foyers sont situés dans un même plan perpendiculaire à la direction principale d'émission du faisceau d'éclairage ou de signalisation;
- les dimensions de la fraction de deuxième conique à deux foyers sont choisies pour que la quantité de lumière concentrée sur le second foyer ait une intensité prédéterminée;
- le second foyer de la fraction de deuxième conique à deux foyers est situé sur la droite joignant les foyers de la première conique à deux foyers;
- le second foyer de la fraction de deuxième conique à deux foyers est situé en dehors de la droite joignant les foyers de la première conique à deux foyers;
- la source lumineuse est constituée du filament d'une lampe à incandescence;
- la source lumineuse est constituée d'une diode électroluminescente;
- un dispositif optique est disposé en avant de la source lumineuse;
- le dispositif optique est un occulteur;
- le dispositif optique est un catadioptre réfléchissant vers l'avant les rayons lumineux qui l'atteignent.

L'invention a également pour objet un dispositif d'éclairage ou de signalisation, **caractérisé en ce qu**'il comporte au moins deux modules d'éclairage ou de signalisation.

### Brève description des Figures

D'autres buts, caractéristiques et avantages de la présente invention ressortiront clairement de la description qui va maintenant être faite d'un exemple de réalisation donné à titre non limitatif en référence aux dessins annexés sur lesquels :
- La Figure 1 représente schématiquement une coupe verticale axiale d'un module de signalisation réalisé selon les enseignements de la présente invention,
- La Figure 2 représente schématiquement une vue de face du module de signalisation de la Figure 1,
- La Figure 3 représente schématiquement une vue en perspective du module de signalisation des Figures 1 et 2, illustrant le trajet des rayons lumineux émis par la source,
- La Figure 4 représente schématiquement le trajet des rayons lumineux réfléchis par plusieurs pavés du réflecteur du module de signalisation,
- La Figure 5 représente schématiquement une vue analogue à celle de la Figure 3, selon un deuxième mode de réalisation des pavés du réflecteur du module,
- La Figure 6 représente schématiquement une vue analogue à celle de la Figure 4, selon le deuxième mode de réalisation des pavés du réflecteur du module,
- La Figure 7 représente schématiquement une combinaison des modes de réalisation des Figures 4 et 6,
- La Figure 8 représente une vue de côté de l'arrière d'un réflecteur utilisable dans le module de l'invention,
- La Figure 9 représente une vue de face du réflecteur de la figure 8,
- La Figure 10 représente schématiquement le faisceau lumineux émis par le module de signalisation de l'invention, équipé du réflecteur des Figures 8 et 9,
- La Figure 11 représente une vue analogue à celle de la Figure 4 montrant la marche des rayons lumineux réfléchis par un seul pavé,
- La Figure 12 représente une vue analogue à celle de la Figure 10, montrant le faisceau lumineux émis par le module de signalisation de l'invention, ne contenant que des pavés tels que représentés sur la Figure 11,
- La Figure 13 représente schématiquement une première variante de réalisation du pavé de la figure 11,
- La Figure 14 représente une vue en coupe du pavé de la Figure 13,
- La Figure 15 représente une vue en perspective du pavé de la Figure 14,
- La Figure 16 représente un premier exemple de faisceau lumineux émis par le module de signalisation de l'invention, le réflecteur étant formé de pavés représentés sur la Figure 15,
- La Figure 17 représente un deuxième exemple de faisceau lumineux émis par le module de signalisation de l'invention, le réflecteur étant formé de pavés représentés sur la Figure 15, et
- La Figure 18 représente une vue en perspective d'une deuxième variante de réalisation du pavé de la figure 11.

### Description détaillée de modes de réalisation de l'invention

Par convention, dans la présente description, on appellera « avant » la direction dans laquelle le faisceau lumineux d'éclairage ou de signalisation émergeant est émis, et « arrière » la direction opposée. Sur la Figure 1 par exemple, l'avant se trouve ainsi à droite de la Figure, et l'arrière à gauche.

En référence tout d'abord aux Figures 1 et 2, on a représenté schématiquement un feu de signalisation de véhicule automobile qui comprend une source lumineuse 11, un miroir récupérateur de flux 20 et une glace de fermeture 30, pour émettre un faisceau d'éclairage ou de signalisation selon une direction principale X-X. La source lumineuse 11 peut être constituée, comme on l'a représenté sur les Figures 1 à 3, par le filament 11 d'une lampe à incandescence 10, ou encore par une diode électroluminescente.

La glace 30 est essentiellement lisse ou faiblement déviatrice, c'est à dire qu'elle ne comporte aucun élément optique affectant de façon significative le trajet des rayons lumineux qui la traversent.

Comme on l'a représenté sur la Figure 2, le miroir 20 est formé d'un ensemble de pavés réflecteurs 20ᵢ, 20ⱼ, contigus ou non. Chaque pavé 20ᵢ, 20ⱼ est constitué d'une portion de conique à deux foyers, dont le premier foyer est situé sur le filament 11.

Dans le mode de réalisation des Figures 3 et 4, chaque pavé 20ᵢ, 20ⱼ est constitué d'une portion d'ellipsoïde, dont le second foyer Fᵢ, Fⱼ est situé en avant du pavé 20ᵢ, 20ⱼ, dans une direction spécifique Xᵢ-Xᵢ, Xⱼ-Xⱼ.

Dans le mode de réalisation des Figures 5 et 6, chaque pavé 20ᵢ, 20ⱼ est constitué d'une portion d'hyperboloïde, dont le second foyer Φᵢ, Φⱼ est situé en arrière du pavé 20ᵢ, 20ⱼ, dans une direction spécifique Xᵢ-Xᵢ, Xⱼ-Xⱼ.

La direction Xᵢ-Xᵢ, Xⱼ-Xⱼ peut être parallèle à la direction principale X-X passant par le centre du pavé 20ᵢ, 20ⱼ, comme on l'a représenté sur les Figures 3 à 6. Elle peut également être inclinée par rapport cet axe X-X. Ce dernier cas peut se présenter lorsque l'on désire émettre des rayons lumineux dans des directions données, pour satisfaire par exemple à une grille photométrique réglementaire, ou pour éviter un obstacle qui pourrait se trouver sur le trajet de ces rayons lumineux, par exemple une paroi interne du dispositif d'éclairage ou de signalisation dans lequel le module selon l'invention est installé.

Dans le mode de réalisation des Figures 3 et 4, chaque second foyer Fᵢ, Fⱼ constitue une image réelle de la source 11. Dans le mode de réalisation des Figures 5 et 6, chaque second foyer Φᵢ, Φⱼ constitue une image virtuelle de la source 11.

Les seconds foyers Fᵢ, Fⱼ ou Φᵢ, Φⱼ peuvent être situés dans un même plan perpendiculaire à l'axe principal X-X, ou ils peuvent être répartis librement dans l'espace en trois dimensions, selon l'aspect que l'on désire conférer au module allumé. En effet, la disposition spatiale des seconds foyers Fᵢ, Fⱼ ou Φᵢ, Φⱼ par rapport à la glace de fermeture 30, lorsqu'ils ne sont pas coplanaires, donne de plus une impression de profondeur et de relief au module quand il est allumé.

On conçoit donc bien que lorsque la lampe 10 est allumée, c'est à dire lorsque le filament 11 est incandescent, chaque pavé réflecteur 20ᵢ, 20ⱼ en forme une image réelle Fᵢ, Fⱼ, ou virtuelle Φᵢ, Φⱼ visible directement à travers la glace 30, lisse ou faiblement déviatrice.

On pourra également prévoir de combiner, comme on l'a représenté sur la Figure 7, les modes de réalisation des Figures 3 ou 4 et 5 ou 6, c'est-à-dire prévoir que le miroir 20 comporte des pavés réflecteurs 20ᵢ, 20ⱼ dont certains sont des portions d'ellipsoïdes dont les seconds foyers Fᵢ, Fⱼ sont situés en avant du miroir 20 et dont certains sont des portions d'hyperboloïdes dont les seconds foyers Φᵢ, Φⱼ sont situés en arrière du miroir 20. Une telle réalisation permet encore plus de souplesse dans la conception du miroir 20 selon l'aspect tridimensionnel que l'on désire conférer au module lorsqu'il est allumé.

On peut ainsi former sur le miroir 20 autant de pavés réflecteurs 20ᵢ, 20ⱼ que l'on désire, selon l'effet que l'on désire donner au module allumé. Par exemple, on peut former les pavés réflecteurs 20ₐ, 20_{b} sur un miroir 20 ainsi qu'on l'a représenté sur les Figures 8 et 9. Ces pavés sont formés sur des cercles concentriques de manière à ce que leurs centres soient régulièrement espacés sur ces cercles. Il en résulte que les images réelles Fₐ, F_{b} et/ou virtuelles Φₐ, Φ_{b} du filament 11 seront elles aussi réparties régulièrement sur des cercles concentriques, ainsi qu'on peut le voir sur la Figure 10, si ces images réelles sont situées sur des axes Xᵢ-Xᵢ, Xⱼ-Xⱼ parallèles à la direction principale X-X. Les images réelles Fₐ, F_{b} et/ou virtuelles Φₐ, Φ_{b} pourront également être réparties selon une toute autre configuration, sans contrainte de symétrie, en choisissant des inclinaisons appropriées pour les axes Xᵢ-Xᵢ, Xⱼ-Xⱼ par rapport à l'axe X-X.

Par ailleurs, on peut également concevoir les pavés réflecteurs 20ᵢ, 20ⱼ de manière à prédéterminer l'intensité de l'image réelle Fₐ, F_{b} et/ou virtuelle Φₐ, Φ_{b}. Ainsi, comme on l'a représenté sur les Figures 4 et 6, en considérant que le filament 11 est ponctuel, ce filament « voit » chaque pavé réflecteur 20ᵢ, 20ⱼ sous un angle solide Ωᵢ, Ωⱼ différent. Ainsi, en choisissant les dimensions de chaque pavé réflecteur 20ᵢ, 20ⱼ, il sera possible de déterminer la quantité de lumière réfléchie par chaque pavé et atteignant chaque image réelle Fᵢ, Fⱼ ou paraissant provenir de chaque image virtuelle Φᵢ, Φⱼ.

On voit sur la Figure 4 que en fonction de l'angle solide Δᵢ sous lequel les pavés réflecteurs 20ᵢ concentreront la lumière reçue du filament 11 sur l'image réelle associée Fᵢ, les rayons lumineux divergeront à partir de cette image Fᵢ sous ce même angle solide Δᵢ. Il en résulte que cette image Fᵢ sera parfaitement visible pour un observateur situé dans l'angle solide Δᵢ autour de la direction moyenne Xᵢ-Xᵢ.

De même, la Figure 6 montre que en fonction des paramètres des surfaces hyperboloïdes constituant les pavés réflecteurs 20ᵢ, les rayons lumineux divergeront à partir de l'image virtuelle Φᵢ sous un angle solide Δᵢ, rendant cette image Φᵢ visible pour un observateur situé dans l'angle solide Δᵢ autour de la direction moyenne Xᵢ-Xᵢ.

D'autre part, on sait qu'un ellipsoïde est une surface définie dans un repère orthonormé (Ox, Oy, Oz) convenablement choisi par l'équation générale : $\frac{{x}^{2}}{{a}^{2}} + \frac{{y}^{2}}{{b}^{2}} + \frac{{z}^{2}}{{c}^{2}} = 1$
où a, b et c sont des paramètres strictement positifs donnés, égaux aux longueurs des demi-axes de l'ellipsoïde.

De même, on sait qu'un hyperboloïde est une surface définie dans un repère orthonormé (Ox, Oy, Oz) convenablement choisi par l'équation générale : $\frac{{x}^{2}}{{α}^{2}} + \frac{{y}^{2}}{{β}^{2}} - \frac{{z}^{2}}{{γ}^{2}} = 1$
où α, β et γ sont des paramètres strictement positifs donnés, égaux aux longueurs des demi-axes de l'hyperboloïde

En l'occurrence, la position des deux foyers de chaque ellipsoïde ou de chaque hyperboloïde est connue : le premier foyer est sur le filament 11 de la lampe 10, et les seconds foyers Fᵢ ou Φᵢ sont situés aux emplacements où l'on désire placer les images réelles ou virtuelles du filament 11, c'est-à-dire sur les axes Xᵢ-Xᵢ, parallèles ou non à l'axe X-X. L'origine du repère orthonormé est située au milieu du segment joignant les deux foyers, un premier axe passe par les deux foyers, et les deux autres axes sont perpendiculaires au premier axe à l'origine du repère et perpendiculaires entre eux.

Par un choix convenable des paramètres a, b et c ou α, β et γ tels que rappelés ci-dessus, il sera donc possible de choisir par exemple l'orientation du faisceau lumineux réfléchi par chaque pavé réflecteur 20ᵢ. On pourra ainsi concevoir chaque pavé réflecteur de manière à ce qu'il envoie des rayons lumineux dans des directions prédéterminées, que ce soit pour augmenter la visibilité du module d'éclairage ou de signalisation ou pour satisfaire à une grille photométrique réglementaire.

Ce choix des paramètres a, b et c ou α, β et γ sera bien sûr combiné au choix de l'angle solide Δᵢ dans lequel les rayons lumineux divergent de Fᵢ ou de Φᵢ pour déterminer la quantité de lumière à émettre dans une direction particulière.

En particulier, il sera possible de déterminer la valeur de cet angle solide Δᵢ, et donc l'angle sous lequel toutes les images Fᵢ ou Φᵢ seront visibles. Par exemple, il est possible de réaliser des pavés réflecteurs 20ᵢ de manière à ce qu'ils restent parfaitement visibles pour un observateur situé dans une direction faisant un angle d'environ 20 degrés par rapport à la direction principale X-X.

On peut encore améliorer l'aspect tridimensionnel rendu par le module selon l'invention par de légères modifications de la surface des pavés réflecteurs 20ᵢ constituant le miroir récupérateur de flux. Par souci de clarté, ces modifications vont maintenant être exposées en relation avec des pavés dont la surface est une portion d'ellipsoïde, mais il est bien entendu que les mêmes modifications peuvent être apportées, mutatis mutandis, à des pavés dont la surface est une portion d'hyperboloïde.

On a donc représenté sur la Figure 11 la surface d'un pavé élémentaire 20ᵢ de forme ellipsoïdale, associé au filament 11 placé en son premier foyer, et concentrant les rayons lumineux émis par ce filament 11 au second foyer Fᵢ, cette surface étant vue en coupe par un plan passant par ses deux foyers 11 et Fᵢ.

La Figure 12 montre le faisceau lumineux émis par le réflecteur 20 du module selon l'invention, ne contenant que des pavés dont les surfaces sont telles que celle qui est représentée sur la Figure 11, le réflecteur étant vu de face. On a vu plus haut que ce faisceau lumineux comporte les rayons issus du filament 11 lui-même, ainsi que les rayons issus des différentes images Fᵢ, Fⱼ de ce filament, formées par les différents pavés 20ᵢ, 20ⱼ. Les images Fᵢ, Fⱼ du filament 11 peuvent être disposées à tout endroit prédéterminé comme on l'a vu plus haut, aussi bien selon la direction principale X-X, perpendiculaire au plan de la Figure, que perpendiculairement à cette direction, c'est-à-dire dans le plan de la Figure. Les images Fᵢ, Fⱼ peuvent ainsi être disposées librement dans un espace à trois dimensions.

Pour la simplification de la description des modifications à apporter à la surface des pavés réflecteurs tels que représentés sur la Figure 11 :
- on ne considèrera que la moitié de l'ellipsoïde constituant un pavé 20ᵢ, en faisant l'hypothèse que la totalité du pavé 20ᵢ est constituée par ce demi ellipsoïde, et
- on ne considèrera que la coupe de cette surface par un plan passant par ses deux foyers 11 et Fᵢ.

Comme on peut le voir sur les Figures 11 et 13, on appelle O et O' les intersections de la droite joignant les deux foyers 11 et Fᵢ avec l'ellipsoïde ayant ces deux foyers. On voit ainsi sur les Figures 11 et 13 que la totalité de l'arc (OO') est utilisée pour concentrer la lumière issue du filament 11 sur le deuxième foyer Fᵢ.

En considérant un point A quelconque de l'arc (OO'), il est toujours possible de faire passer par ce point un arc (AB) d'un deuxième ellipsoïde 20_{i,1}, ayant un premier foyer situé sur le filament 11, en commun avec l'ellipsoïde 20ᵢ, et un deuxième foyer F_{i,1}, situé au voisinage du foyer Fᵢ, sur le segment de droite OO' joignant les foyers 11 et Fᵢ.

De même, en partant du point B du deuxième ellipsoïde 20_{i,1}, il est toujours possible de faire passer par ce point un arc (BC) d'un troisième ellipsoïde 20_{i,2}, ayant un premier foyer situé sur le filament 11, en commun avec les ellipsoïdes 20ᵢ et 20_{i,1}, et un deuxième foyer F_{i,2}, situé au voisinage du foyer F_{i,1}, sur le segment de droite 00' joignant les foyers 11 et Fᵢ et F_{i,1}.

En procédant ainsi de proche en proche, on peut définir par exemple des arcs (AB), (BC), (CD) et (DE) d'ellipsoïdes 20_{i,1}, 20_{i,2}, 20_{i,3} et 20_{i,4}, respectivement, concentrant les rayons émis par le filament 11 respectivement sur les foyers secondaires F_{i,1}, F_{i,2}, F_{i,3}, F_{i,4}, tous situés sur le segment de droite OO' joignant les foyers 11 et Fᵢ, leur distance entre eux.

Les foyers F_{i,1}, F_{i,2}, F_{i,3}, F_{i,4} seront par la suite dénommés foyers secondaires par rapport au foyer Fᵢ, tous ces foyers étant associés au filament 11 par l'intermédiaire du même pavé réflecteur 20ᵢ.

L'ellipsoïde résultant de ces modifications prend alors en coupe l'allure représentée sur la Figure 14, où l'évolution des arcs (AB), (BC), (CD) et (DE) d'ellipsoïdes 20_{i,x}, 20_{i,y} et 20_{i,z} a été schématiquement représentée, et en perspective l'allure représentée sur la Figure 15, obtenue par rotation de la Figure 14 autour du segment OO'.

Comme on l'a expliqué en référence aux Figures 4 et 6, on peut choisir les dimensions, et entre autres la « longueur » des arcs (AB), (BC), (CD) et (DE) de manière à ce que la quantité de lumière concentrée par les différents ellipsoïdes 20_{i,1}, 20_{i,2}, 20_{i,3} et 20_{i,4} sur les foyers secondaires F_{i,1}, F_{i,2}, F_{i,3}, F_{i,4} respectivement ait une intensité prédéterminée.

Il en résulte qu'il est possible de réaliser un pavé réflecteur 20ᵢ, constitué d'une portion d'ellipsoïde 20ᵢ, concentrant la lumière d'un filament 11 situé en son premier foyer sur un point Fᵢ situé en son deuxième foyer, cette portion d'ellipsoïde 20ᵢ ayant elle-même des zones 20_{i,1}, 20_{i,2}, 20_{i,3} et 20_{i,4} concentrant la lumière issue du même filament 11 sur des points situés en des foyers secondaires F_{i,1,} F_{i,2}, F_{i,3}, F_{i,4} respectivement, situés en tout endroit prédéterminé de l'axe OO' joignant les deux foyers de l'ellipsoïde 20ᵢ, et ayant toute luminosité prédéterminée, inférieure toutefois à celle du foyer 20ᵢ.

C'est bien ce que l'on voit sur la Figure 16, qui représente le faisceau lumineux émis par un module de signalisation équipé d'un réflecteur 20 constitué de pavés tels que ceux qui sont représentés sur la Figure 15, le réflecteur 20 étant vu de face.

On voit sur cette Figure 16 que le faisceau lumineux comporte les rayons issus du filament 11 lui-même, ainsi que les rayons issus des différentes images Fᵢ, F_{i,x}, F_{i,y}, F_{i,z}, de ce filament, formées par les différents pavés 20ᵢ, 20_{i,x}, 20_{i,y} et 20_{i,z}.

Comme on l'a vu plus haut, les images Fᵢ peuvent être disposées en tout endroit prédéterminé dans un espace à trois dimensions, en ayant toute luminosité prédéterminée. De même, les images secondaires F_{i,x}, F_{i,y}, F_{i,z}, engendrées par le même pavé 20ᵢ peuvent être disposées en tout endroit prédéterminé de l'axe joignant l'image Fᵢ au filament 11, en ayant toute luminosité prédéterminée de préférence à celle de l'image Fᵢ.

Comme on l'a représenté sur la Figure 16, il sera ainsi possible de disposer les images secondaires F_{i,x}, F_{i,y}, F_{i,z} de manière à ce qu'elles s'écartent régulièrement de l'image Fᵢ, tout en ayant des luminosités décroissantes. On peut ainsi renforcer l'impression de volume ou de profondeur dégagée par l'ensemble des images Fᵢ et des images secondaires associées F_{i,x}, F_{i,y}, F_{i,z}, ces dernières donnant un effet de lignes « fuyantes » par rapport aux images Fᵢ.

Cet effet ou cette impression peuvent encore être renforcés. En effet, si en revenant à la Figure 13, on peut considérer que l'arc (AE) est destiné à la création des images secondaires F_{i,x}, F_{i,y}, F_{i,z}, F_{i,t}, l'arc (OO') diminué de l'arc (AE) étant destiné à la création de la seule image Fᵢ.

On peut dès lors conserver à l'arc (AE) sa longueur, mais le diviser en arcs élémentaires (AB), (BC), (CD), etc. en plus grand nombre, et donc ayant chacun une longueur plus petite, de manière à accroître le nombre d'images secondaires F_{i,x}, F_{i,y}, F_{i,z}, F_{i,t}. Ainsi, si l'on fait tendre la longueur d'un arc élémentaire (AB), (BC), (CD), etc. vers zéro, le nombre de ces ars élémentaires va croître vers l'infini, de même que le nombre d'images secondaires F_{i,x}, F_{i,y}, F_{i,z}, F_{i,t}.

C'est bien ce que l'on voit sur la Figure 17, où les images secondaires F_{i,x}, F_{i,y}, F_{i,z}, F_{i,t} forment une traînée à partir de chaque image Fᵢ, traînée dirigée vers le filament 11. Chaque image Fᵢ, associée à ses images secondaires F_{i,x}, F_{i,y}, F_{i,z}, F_{i,t} donne ainsi l'illusion d'une « comète » venant du filament 11.

En variante, on peut prévoir que la « queue » des « comètes » que l'on vient de décrire ne soit pas dirigée vers le filament 11, mais puisse adopter toute orientation désirée, et même ne soit pas forcément rectiligne.

En effet, pour un pavé 20ᵢ, la définition des arcs élémentaires (AB), (BC), (CD), etc. sur le même arc (OO') implique que les images secondaires F_{i,x}, F_{i,y}, F_{i,z}, F_{i,t} soient disposées le long du même axe 11, Fᵢ, ces images secondaires F_{i,x}, F_{i,y}, F_{i,z}, F_{i,t} étant engendrées par des ellipsoïdes secondaires 20_{i,x}, 20_{i,y}, 20_{i,z} et 20_{i,t} obtenus par rotation autour de l'axe OO' des arcs (AB), (BC), (CD) et (DE) tels que définis plus haut.

Si donc on considère des arcs 20_{i,α}, 20_{iβ}, 20_{i,γ} contenus dans des plans passant par O et O' et faisant un angle entre eux, il sera possible de concentrer la lumière issue du filament 11 sur des foyers secondaires F_{i,α}, F_{i,β}, F_{i,γ} qui seront situés en dehors de l'axe OO'.

C'est ce que l'on a représenté sur la Figure 18, où l'on voit que les foyers secondaires F_{i,α}, F_{i,β}, F_{i,γ} sont distribués le long d'un segment perpendiculaire à l'axe OO'. Chaque image secondaire F_{i,α}, F_{i,β}, F_{i,γ} est située au deuxième foyer d'un ellipsoïde 20_{α}, 20_{β}, 20_{γ} dont le premier foyer est situé sur le filament 11. Les ellipsoïdes 20_{α}, 20_{β}, 20_{γ}, qui n'ont pas été représentés pour la clarté du dessin, sont constitués des fuseaux ayant pour sommets les points O et O', et ayant pour lignes médianes les arcs 20_{i,α}, 20_{iβ}, 20_{i,γ}.

Comme dans le mode de réalisation précédent, on pourra prévoir que les images secondaires F_{i,α}, F_{i,β}, F_{i,γ} soient réparties de façon discrète, et étant séparées les unes des autres, ou forment une « traînée » continue et décroissante à partir de l'image Fᵢ, en fonction des dimensions conférées aux fuseaux 20_{α}, 20_{β}, 20_{γ}.

On a donc bien réalisé un module d'éclairage ou de signalisation comportant une source lumineuse unique et dont l'aspect allumé est celui d'un module comportant une multitude de sources lumineuses. La position de chacune de ces sources peut être définie de manière à former des motifs géométriques quelconques, l'intensité des sources pouvant être ajustée à toute valeur prédéterminée. On a vu que ces choix sont possibles sans avoir à utiliser des éléments dioptriques, générateurs de pertes lumineuses. Le rendement lumineux du module selon l'invention est donc optimal. De plus, les surfaces ellipsoïdales et/ou hyperboloïdales permettent une meilleure récupération du flux lumineux émis par la source primaire que dans le cas de surfaces paraboloïdales. Le miroir réflecteur étant construit à partir de portions d'ellipsoïdes et/ou d'hyperboloïdes, les éventuelles discontinuités entre ces différentes portions sont largement moins importantes que celles qui seraient générées par des surfaces paraboloïdales multifocales.

Le module d'éclairage ou de signalisation qui vient d'être décrit pourra ainsi être utilisé seul pour réaliser une fonction réglementaire d'éclairage ou de signalisation, telle que feu arrière, feu de stop, indicateur de changement de direction ou feu de recul. On pourra également réaliser des dispositifs d'éclairage ou de signalisation à l'aide de plusieurs modules. Il est ainsi possible d'obtenir une fonction de signalisation d'aspect entièrement nouveau.

Bien entendu, la présente invention n'est pas limitée aux modes de réalisation qui ont été décrits, mais l'homme du métier pourra au contraire lui apporter de nombreuses modifications qui rentrent dans son cadre. C'est ainsi que, bien que l'effet de « comète » ait été décrit en relation avec des pavés qui sont des portions d'ellipsoïdes, ce même effet peut être obtenu, mutatis mutandis, avec des pavés qui sont des portions d'hyperboloïdes. On pourra ainsi prévoir que certains des pavés réflecteurs soient construits sur des ellipsoïdes, alors que d'autres seront construits sur des hyperboloïdes, alors même que d'autres encore, ellipsoïdes ou hyperboloïdes, seront conçus pour concentrer uniquement les rayons issus du filament sur une image unique, en fonction de l'effet final désiré.

C'est ainsi également que l'on pourra prévoir devant la source lumineuse, un dispositif optique tel qu'un occulteur destiné à cacher la source primaire, de manière à ce qu'un observateur ne puisse voir que les images réelles ou virtuelles de cette source primaire. Ce dispositif optique pourra également être constitué d'un catadioptre, réfléchissant vers l'avant les rayons lumineux qui l'atteignent, provenant par exemple des dispositifs d'éclairage d'autres véhicules, de manière à ce que le module selon la présente invention, en plus de sa fonction de d'éclairage ou de signalisation, remplisse également cette fonction de signalisation réglementaire.

Selon l'invention, si on le souhaite, les bords des pavés sont sensiblement in-détectables à l'oeil nu.
Le cas échéant, les pavés ne sont pas associés à un diffuseur optique.
Notamment l'invention ne vise pas à obtenir un aspect homogène de l'éclairage.
Selon la présente invention, le module permet d'obtenir des sources lumineuses secondaires apparaissant comme des sources distinctes les unes des autres.

## Revendications

1. Module d'éclairage ou de signalisation pour l'émission d'un faisceau d'éclairage ou de signalisation selon une direction principale (X-X), du type comprenant une source lumineuse (11), un miroir (20) récupérateur de flux lumineux provenant de la source lumineuse comportant un ensemble de pavés réflecteurs (20ᵢ), la surface réfléchissante de chaque pavé réflecteur (20ᵢ) comportant une portion de première conique à deux foyers dont un premier foyer est situé sur la source lumineuse (11) et dont un second foyer (Fᵢ, Φᵢ) est situé par rapport au pavé réflecteur (20ᵢ) dans une direction (Xᵢ, Xᵢ) spécifique par rapport à la direction principale (X-X), chaque pavé réflecteur (20ᵢ) formant une image (Fᵢ, Φᵢ) de la source lumineuse (11) au second foyer, **caractérisé en ce que** la surface d'au moins un pavé réflecteur (20ᵢ) comporte au moins une fraction de deuxième conique à deux foyers (20_{i,j}) dont un premier foyer est situé sur la source lumineuse (11) et dont un second foyer (F_{i,j}) est situé à distance, toutefois de préférence à proximité, du second foyer (Fᵢ, Φᵢ) de la première conique à deux foyers.

2. Module selon la revendication 1, **caractérisé en ce que** les portions de premières coniques à deux foyers des pavés réflecteurs (20ᵢ, 20ⱼ) sont des portions d'ellipsoïdes de révolution, les seconds foyers (Fᵢ) étant situés en avant du pavé réflecteur (20ᵢ).

3. Module selon la revendication 1, **caractérisé en ce que** les portions de premières coniques à deux foyers des pavés réflecteurs (20ᵢ, 20ⱼ) sont des portions d'hyperboloïdes de révolution, les seconds foyers (Φᵢ) étant situés en arrière du pavé réflecteur (20ᵢ).

4. Module selon la revendication 2 ou la revendication 3, **caractérisé en ce** les seconds foyers (Fᵢ, Φᵢ) de la première conique à deux foyers sont situés par rapport au pavé réflecteur (20ᵢ) dans une direction (Xᵢ-Xᵢ) sensiblement parallèle à la direction principale (X-X).

5. Module selon la revendication 2 ou la revendication 3, **caractérisé en ce** les seconds foyers (Fᵢ, Φᵢ) de la première conique à deux foyers sont situés par rapport au pavé réflecteur (20ᵢ) dans une direction (Xᵢ-Xᵢ) inclinée par rapport à la direction principale (X-X).

6. Module selon l'une des revendications 4 ou 5, **caractérisé en ce que** les caractéristiques photométriques prédéterminées des seconds foyers de la première conique à deux foyers (Fᵢ, Fⱼ; Φᵢ, Φⱼ) appartiennent au groupe comprenant l'angle solide (Δᵢ, Δⱼ) dans lequel les rayons lumineux divergent à partir des seconds foyers (Fᵢ, Fⱼ; Φᵢ, Φⱼ) de la première conique à deux foyers, et la direction (Xᵢ-Xᵢ) dans laquelle les rayons lumineux divergent à partir des seconds foyers (Fᵢ, Fⱼ; Φᵢ, Φⱼ).

7. Module selon l'une des revendications 4 ou 5, **caractérisé en ce que** les paramètres des portions de coniques à deux foyers constituant les pavés réflecteurs (20ᵢ, 20ⱼ) appartiennent au groupe comprenant l'angle solide (Ωᵢ, Ωⱼ) ayant pour origine la source lumineuse (11) et s'appuyant sur le contour des pavés réflecteurs (20ᵢ, 20ⱼ), et les paramètres (a, b, c; α, β, γ) des équations définissant les portions de coniques à deux foyers

8. Module selon l'une des revendications 1 à 7, **caractérisé en ce que** les seconds foyers (Fᵢ, Fⱼ; Φᵢ, Φⱼ) de la première conique à deux foyers sont situés dans un même plan perpendiculaire à la direction principale (X-X) d'émission du faisceau d'éclairage ou de signalisation.

9. Module selon l'une quelconque des revendications 1 à 8, **caractérisé en ce que** les dimensions de la fraction de deuxième conique à deux foyers (20_{i,j}) sont choisies pour que la quantité de lumière concentrée sur la second foyer (F_{i,j}) ait une intensité prédéterminée.

10. Module selon l'une quelconque des revendications précédentes, **caractérisé en ce que** le second foyer (Fᵢ,ⱼ) de la fraction de deuxième conique à deux foyers (20ᵢ,ⱼ) est situé sur la droite joignant les foyers (11, Fᵢ) de la première conique à deux foyers (20ᵢ).

11. Module selon l'une quelconque des revendications 1 à 9, **caractérisé en ce que** le second foyer (F_{i,j}) de la fraction de deuxième conique à deux foyers (20_{i,j}) est situé en dehors de la droite joignant les foyers (11, Fᵢ) de la première conique à deux foyers (20ᵢ).

12. Module selon l'une quelconque des revendication précédentes, **caractérisé en ce que** la source lumineuse (11) est constituée du filament (11) d'une lampe à incandescence (10).

13. Module selon l'une quelconque des revendications 1 à 11, **caractérisé en ce que** la source lumineuse (11) est constituée d'une diode électroluminescente (11).

14. Module selon l'une quelconque des revendications précédentes, **caractérisé en ce qu'**un dispositif optique est disposé en avant de la source lumineuse (11)

15. Module selon la revendication précédente, **caractérisé en ce que** le dispositif optique est un occulteur.

16. Module selon la revendication 14 ou la revendication 15, **caractérisé en ce que** le dispositif optique est un catadioptre réfléchissant vers l'avant les rayons lumineux qui l'atteignent.

17. Dispositif d'éclairage ou de signalisation pour véhicule automobile, **caractérisé en ce qu'**il comporte au moins deux modules d'éclairage ou de signalisation selon l'une quelconque des revendications précédentes.
